# EUROPÄISCHE PATENTSCHRIFT

(11) **EP 1 784 571 B1**
(45) Veröffentlichungstag und Bekanntmachung des Hinweises auf die Patenterteilung: **10.12.2008**
(21) Anmeldenummer: 05760887.9
(22) Anmeldetag: 05.07.2005
(51) Int. Cl.: F04B 1/04

(54) **HOCHDRUCKPUMPE FÜR EINE KRAFTSTOFFEINSPRITZEINRICHTUNG EINER BRENNKRAFTMASCHINE**
HIGH-PRESSURE PUMP FOR A FUEL INJECTION DEVICE OF AN INTERNAL COMBUSTION ENGINE
POMPE HAUTE PRESSION POUR UN SYSTEME D'INJECTION DE CARBURANT D'UN MOTEUR A COMBUSTION INTERNE

(30) Priorität: 28.08.2004 DE 102004041764
(43) Veröffentlichungstag der Anmeldung: 16.05.2007
(73) Patentinhaber: ROBERT BOSCH GMBH, 70442 Stuttgart (DE)
(72) Erfinder: DE LUCA, Alessandro, I-70057 Bari-Palese (IT); CAROLI, Vittorio, I-70124 Bari (IT); CAVALLO, Angela, I-71023 Grottaglie (IT)
(86) Internationale Anmeldenummer: PCT/EP2005/053183
(87) Internationale Veröffentlichungsnummer: WO 2006/024569

(56) Entgegenhaltungen:
- DE-A1- 19 744 577
- DE-C- 679 246
- US-B1- 6 450 788

## Beschreibung

### Stand der Technik

Die Erfindung geht aus von einer Hochdruckpumpe für eine Kraftstoffeinspritzeinrichtung einer Brennkraftmaschine nach der Gattung des Anspruchs 1.

Eine solche Hochdruckpumpe ist durch die DE 197 44 577 A1 bekannt. Diese Hochdruckpumpe weist wenigstens ein Pumpenelement auf, mit einem in einer Hubbewegung angetriebenen, in einer Zylinderbohrung eines Pumpengehäuseteils verschiebbar geführten Pumpenkolben, der in der Zylinderbohrung einen Pumpenarbeitsraum begrenzt. Beim Saughub des Pumpenkolbens wird der Pumpenarbeitsraum über ein Saugventil mit Kraftstoff aus einem Kraftstoffzulauf befüllt und beim Förderhub des Pumpenkolbens wird Kraftstoff aus dem Pumpenarbeitsraum über ein Auslassventil verdrängt. Das Saugventil weist ein kolbenförmiges Ventilglied auf, das zur Steuerung der Verbindung des Pumpenarbeitsraums mit dem Kraftstoffzulauf mit einer an diesem ausgebildeten Dichtfläche mit einem in einem Ventilgehäuse ausgebildeten Ventilsitz zusammenwirkt. Am Ventilglied greift eine in Schließrichtung auf dieses wirkende Schließfeder an. Das Ventilglied weist einen Schaft und einen im Durchmesser gegenüber diesem vergrößerten Kopf auf, wobei der Schaft in einer Bohrung des Ventilgehäuses verschiebbar geführt ist. Es wurde festgestellt, dass sich das Ventilglied bei seiner Schließbewegung mit seiner Längsachse verkippen kann, wodurch eine zunächst einseitige Anlage der Dichtfläche am Ventilsitz bewirkt wird. Dieses Verkippen wird durch die unzureichende Führung des Ventilglieds mit seinem Schaft in der Bohrung des Ventilgehäuses verursacht. Insbesondere bei Kraftstoffen mit schlechten Schmiereigenschaften führt dieses Verkippen des Ventilglieds und die dadurch verursachte einseitige Anlage der Dichtfläche des Ventilglieds am Ventilsitz zu einem großen Verschleiß am Ventilglied und/oder am Ventilsitz und damit zu einer Funktionsverschlechterung und unter Umständen zum Ausfall des Saugventils und damit der Hochdruckpumpe.

Durch die DE-A-679 246 ist eine Hochdruckpumpe für eine Kraftstoffeinspritzeinrichtung bekannt, die ein Saugventil mit einem kolbenförmigen Ventilglied aufweist. Das Ventilglied weist einen zylindrischen Schaft und einen im Querschnitt gegenüber dem Schaft vergrößerten Kopf auf. Der Schaft des Ventilglieds ist in einer Führungsbohrung eines Ventilgehäuses verschiebbar geführt, wobei der Schaft Durchströmabschnitte aufweist, die gegenüber den Führungsabschnitten des Schafts im Querschnitt verringert sind. Zwischen dem Kopf des Ventilglieds und dem Ventilgehäuse ist ein ringförmiger Drosselspalt vorhanden. Auch bei diesem Saugventil ist somit wegen der Führung des Ventilglieds nur an dessen Schaft ein Verkippen möglich mit entsprechenden Auswirkungen auf Verschleiß und Funktion.

### Vorteile der Erfindung

Die erfindungsgemäße Hochdruckpumpe mit den Merkmalen gemäß Anspruch 1 hat demgegenüber den Vorteil, dass die Führung des Ventilglieds des Saugventils verbessert ist, wodurch der Verschleiß reduziert und die Haltbarkeit des Saugventils und damit der Hochdruckpumpe verbessert ist.

In den abhängigen Ansprüchen sind vorteilhafte Ausgestaltungen und Weiterbildungen der erfindungsgemäßen Hochdruckpumpe angegeben. Die Ausbildung gemäß Anspruch 4 ermöglicht ein schnelles Schließen des Saugventils, da sich in dem Raum kein erhöhter Druck aufbauen kann. Die Ausbildungen gemäß den Ansprüchen 5 und 6 ermöglichen auf einfache Weise die Kraftstoffzuführung in das Saugventil und die Verbindung des vom Ventilglied begrenzten Raums mit dem Kraftstoffzulauf.

### Zeichnung

Zwei Ausführungsbeispiele der Erfindung sind in der Zeichnung dargestellt und in der nachfolgenden Beschreibung näher erläutert. Es zeigen Figur 1 eine Hochdruckpumpe für eine Kraftstoffeinspritzeinrichtung einer Brennkraftmaschine in einem Längsschnitt, Figur 2 ein Saugventil der Hochdruckpumpe in vergrößerter Darstellung in einem Längsschnitt gemäß einem ersten Ausführungsbeispiel, Figur 3 das Saugventil in einem Querschnitt entlang Linie III-III in Figur 2, Figur 4 ein Ventilgehäuse des Saugventils in vergrößerter Darstellung in einem Längsschnitt, Figur 5 ein Ventilglied des Saugventils, Figur 6 das Ventilglied in einer Ansicht in Pfeilrichtung VI in Figur 5 und Figur 7 das Saugventil gemäß einem zweiten Ausführungsbeispiel.

### Beschreibung der Ausführungsbeispiele

In Figur 1 ist eine Hochdruckpumpe 10 für eine Kraftstoffeinspritzeinrichtung einer Brennkraftmaschine dargestellt, die vorzugsweise eine selbstzündende Brennkraftmaschine ist. Durch die Hochdruckpumpe 10 wird Kraftstoff unter Hochdruck in einen Speicher 12 gefördert, aus dem Kraftstoff zur Einspritzung an der Brennkraftmaschine durch Injektoren 13 entnommen wird. Der Hochdruckpumpe 10 wird durch eine Förderpumpe 14 Kraftstoff zugeführt. Die Hochdruckpumpe 10 weist wenigstens ein Pumpenelement 16 auf, das einen zumindest mittelbar durch eine Antriebswelle 18 der Hochdruckpumpe 10 in einer Hubbewegung angetriebenen Pumpenkolben 20 aufweist. Der Pumpenkolben 20 ist in einer zumindest annähernd radial zur Antriebswelle 18 verlaufenden Zylinderbohrung 22 dicht geführt und begrenzt in dem der Antriebswelle 18 abgewandten äusseren Endbereich der Zylinderbohrung 22 einen Pumpenarbeitsraum 24. Die Antriebswelle 18 weist einen Nocken oder einen zu ihrer Drehachse 19 exzentrischen Wellenabschnitt 26 auf, über den bei der Drehbewegung der Antriebswelle 18 die Hubbewegung des Pumpenkolbens 20 bewirkt wird. Der Pumpenkolben 20 wird durch eine Rückstellfeder 28 direkt oder über ein Stützelement 29 in Anlage am Wellenabschnitt 26 gehalten.

Der Pumpenarbeitsraum 24 ist über ein in den Pumpenarbeitsraum 24 öffnendes, als Rückschlagventil ausgebildetes Saugventil 30 mit einem Kraftstoffzulauf von der Förderpumpe 14 her verbindbar. Der Pumpenarbeitsraum 24 ist außerdem über ein aus dem Pumpenarbeitsraum 24 öffnendes, als Rückschlagventil ausgebildetes Auslassventil 32 mit einem Kraftstoffablauf zum Speicher 12 hin verbindbar. Beim Saughub bewegt sich der Pumpenkolben 20 in der Zylinderbohrung 22 radial nach innen, so dass das Volumen des Pumpenarbeitsraums 24 vergrößert wird. Beim Saughub des Pumpenkolbens 20 ist wegen der dabei bestehenden Druckdifferenz das Saugventil 30 geöffnet, da von der Förderpumpe 14 ein höherer Druck erzeugt wird als der im Pumpenarbeitsraum 24 herrschende Druck, so dass von der Förderpumpe 14 geförderter Kraftstoff in den Pumpenarbeitsraum 24 angesaugt wird. Das Auslassventil 32 ist beim Saughub des Pumpenkolbens 20 geschlossen, da im Speicher 12 ein höherer Druck als im Pumpenarbeitsraum 24 herrscht.

Nachfolgend wird das Saugventil 30 anhand der Figuren 2 bis 6 näher beschrieben, in denen das Saugventil 30 gemäß einem ersten Ausführungsbeispiel dargestellt ist. Das Saugventil 30 ist wie in Figur 2 dargestellt in eine sich radial nach aussen an die Zylinderbohrung 22 anschliessende Bohrung 34 eines Gehäuseteils 36 der Hochdruckpumpe 10 eingesetzt. Die Bohrung 34 ist dabei im Durchmesser gegenüber der Zylinderbohrung 22 größer ausgebildet. Das Gehäuseteil 36 kann beispielsweise ein Zylinderkopf sein, der mit einem andere Gehäuseteil, in dem die Antriebswelle 18 gelagert ist, verbunden ist oder ein Gehäuseteil sein, in dem auch die Antriebswelle 18 gelagert ist. In die Bohrung 34 mündet nahe deren der Zylinderbohrung 22 zugewandtem Endbereich beispielsweise etwa radial zur Achse der Bohrung 34 ein Kraftstoffzulaufkanal 38, der mit der Förderpumpe 14 verbunden ist. Am Übergang zwischen der Bohrung 34 und der Zylinderbohrung 22 ist am Gehäuseteil 36 eine zur Außenseite des Gehäuseteils 36 weisende Ringschulter 40 gebildet.

Das Saugventil 30 weist wie in den Figuren 2 und 4 dargestellt ein Ventilgehäuse 42 auf, das annähernd topfförmig ausgebildet ist. Das Ventilgehäuse 42 weist dabei an seinem der Ringschulter 40 zugewandten inneren Ende einen im Außendurchmesser vergrößerten Flansch 44 auf. An den Flansch 44 anschließend ist der Außendurchmesser des Ventilgehäuses geringer und kann sich zum der Ringschulter 40 abgewandten äußeren Ende des Ventilgehäuses 42 hin beispielsweise etwa kegelstumpfförmig verringern. Das Ventilgehäuse 42 weist eine Durchgangsbohrung 46 auf, die im Durchmesser mehrfach gestuft ausgebildet ist. Die Bohrung 46 weist im äußeren Endbereich des Ventilgehäuses 42 einen im Durchmesser kleinen ersten Abschnitt 46a auf, an den sich zum inneren Ende des Ventilgehäuses 42 hin ein im Durchmesser größerer zweiter Bohrungsabschnitt 46b anschließt. An den zweiten Bohrungsabschnitt 46b schließt sich ein dritter Bohrungsabschnitt 46c an, dessen Durchmesser sich zum inneren Ende des Ventilgehäuses 42 hin zumindest annähernd kegelstumpfförmig vergrößert und dessen Mantelfläche unter einem Winkel α zur Längsachse 47 der Bohrung 46 geneigt ist. Der dritte Bohrungsabschnitt 46c bildet einen Ventilsitz. An den dritten Bohrungsabschnitt 46c schließt sich ein vierter Bohrungsabschnitt 46d an, dessen Durchmesser sich zum inneren Ende des Ventilgehäuses 42 hin zumindest annähernd kegelstumpfförmig vergrößert und dessen Mantelfläche unter einem Winkel β zur Längsachse 47 der Bohrung 46 geneigt ist. Der Winkel β des vierten Bohrungsabschnitts 46d ist dabei größer als der Winkel α des dritten Bohrungsabschnitts 46c. An den vierten Bohrungsabschnitt 46d schließt sich schließlich zum inneren Ende des Ventilgehäuses 42 hin ein fünfter Bohrungsabschnitt 46e mit konstantem Durchmesser an. Am Übergang zwischen dem zweiten Bohrungsabschnitt 46b und dem dritten Bohrungsabschnitt 46c kann eine Fase vorgesehen sein. Der Übergang zwischen dem vierten Bohrungsabschnitt 46d und dem fünften Bohrungsabschnitt 46e kann gerundet ausgebildet sein.

Im Mantel des Ventilgehäuses 42 ist wenigstens ein Zulaufkanal 50 eingebracht, der einerseits am Aussenmantel des Ventilgehäuses 42 und andererseits im zweiten Bohrungsabschnitt 46b mündet. Vorzugsweise sind mehrere, beispielsweise drei über den Umfang des Ventilgehäuses 42 gleichmäßig verteilte Zulaufkanäle 50 vorgesehen. Die Zulaufkanäle 50 können dabei in den Bohrungsabschnitt 46b derart münden, dass sich ihre Längsachsen 51 mit der Längsachse 47 des Bohrungsabschnitts 46b schneiden. Alternativ können die Zulaufkanäle 50 auch derart in den zweiten Bohrungsabschnitt 46b münden, dass deren Längsachsen 51 die Längsachse 47 der Bohrung 46 nicht schneiden und die Zulaufkanäle 50 zumindest annähernd tangential in den Bohrungsabschnitt 46b münden, wie dies in Figur 3 dargestellt ist. Die Zulaufkanäle 50 können mit ihren Längsachsen 51 zumindest annähernd senkrecht zur Längsachse 47 der Bohrung 46 verlaufen oder wie in Figur 2 und 4 dargestellt derart, dass die Längsachse 51 der Zulaufkanäle 50 mit der Längsachse 47 der Bohrung 46 zum Ende des Ventilgehäuses 42 mit dem Flansch 44 hin einen spitzen Winkel bilden. Zwischen dem Mantel des Ventilgehäuses 42 im Bereich der Mündungen der Zulaufkanäle 50 und der Bohrung 34 im Gehäuseteil 36 ist ein Ringraum 52 vorhanden, in den der Kraftstoffzulaufkanal 38 mündet. Das Ventilgehäuse 42 ist in der Bohrung 34 des Gehäuseteils 36 durch ein in die Bohrung 34 eingesetztes Halteelement 54 gehalten, das vorzugsweise als eine in ein Innengewinde der Bohrung 34 eingeschraubte Halteschraube ausgebildet ist. Zwischen der Halteschraube 54 und der Bohrung 34 ist ein elastischer Dichtring 56 eingespannt, durch den die Bohrung 34 nach außen abgedichtet wird. Das Ventilgehäuse 42 wird durch die Halteschraube 54 mit seinem Flansch 44 gegen die Ringschulter 40 des Gehäuseteils 36 gepresst. Der Flansch 44 und/oder die Ringschulter 40 kann dabei einen erhöhten Steg 58 aufweisen, der durch die Pressung des Ventilgehäuses 42 gegen die Ringschulter 40 elastisch und/oder plastisch verformt wird und dabei eine Abdichtung des Pumpenarbeitsraums 24 zur Bohrung 34 sicherstellt. Alternativ kann zwischen dem Flansch 44 und der Ringschulter 40 auch ein separates Dichtelement zur Abdichtung angeordnet werden.

Die Halteschraube 54 kann auf ihrer zur Außenseite der Bohrung 34 weisenden Seite eine Vertiefung 55 mit einem nichtkreisförmigen Querschnitt aufweisen, in die ein entsprechend ausgebildetes Werkzeug zum Eindrehen bzw. Herausdrehen der Halteschraube 54 in das Gewinde der Bohrung 34 eingesetzt werden kann. Die Halteschraube 54 weist auf ihrer dem Ventilgehäuse 42 zugewandten Seite eine Vertiefung 57 auf, in die das Ventilgehäuse 42 eintaucht. Das Ventilgehäuse 42 weist in seiner der Halteschraube 54 zugewandten Stirnseite eine mittige Absenkung auf, in die die Bohrung 46 mündet. Durch die Absenkung des Ventilgehäuses 42 ist zwischen diesem und der Halteschraube 54 ein Raum 60 begrenzt, in den die Bohrung 46 mündet. Der Raum 60 ist durch wenigstens eine Bohrung 62 im Ventilgehäuse 42 mit dem zweiten Bohrungsabschnitt 46b verbunden, wobei die Bohrung 62 zumindest annähernd parallel zum ersten Bohrungsabschnitt 46a und seitlich neben diesem verläuft. Der Raum 60 ist somit ständig mit dem zweiten Bohrungsabschnitt 46b und damit mit dem Kraftstoffzulaufkanal 38 verbunden.

Das Saugventil 30 weist außerdem wie in den Figuren 2, 5 und 6 dargestellt ein kolbenförmiges Ventilglied 64 auf, das einen zylindrischen Schaft 66 und einen im Querschnitt gegenüber dem Schaft 66 größeren Kopf 68 aufweist. Am Kopf 68 ist an dessen dem Schaft 66 zugewandtem Rand eine Dichtfläche 70 angeordnet, die zumindest annähernd kegelstumpfförmig ausgebildet ist und deren Mantelfläche unter einem Winkel δ zur Längsachse 65 des Ventilglieds 64 geneigt ist. An die Dichtfläche 70 schließt sich zu dem dem Schaft 66 abgewandten Ende des Kopfes 68 hin ein zylindrischer oder sich zumindest annähernd kegelstumpfförmig im Querschnitt erweiternder Bereich an. In diesem Bereich des Kopfes 68 sind mehrere über den Umfang des Kopfes 68 verteilte und voneinander beabstandete Führungsabschnitte 74 angeordnet, deren Außenkonturen auf einem gemeinsamen Durchmesser liegen. Die Führungsabschnitte 74 können dabei Teil des Kegelstumpfs des Bereichs des Kopfes 68 sein. Die Führungsabschnitte 74 können jedoch auch eine zumindest annähernd zylindrische Außenkontur aufweisen. Zwischen den Führungsabschnitten 74 sind im Querschnitt gegenüber diesen verringerter Abschnitte 76 vorhanden, die beispielsweise durch Anschliffe oder Abflachungen am Umfang des Kopfs 68 gebildet sind. Von der dem Schaft 66 abgewandten Stirnseite des Kopfes 68 des Ventilglieds 64 steht zumindest annähernd koaxial zu dessen Längsachse 65 ein kurzer Zapfen 78 hervor. Zwischen dem Schaft 66 und der Dichtfläche 70 sowie zwischen der Dichtfläche 70 und dem Kopf 68 mit den Führungsabschnitten 74 kann jeweils ein Freistich vorgesehen sein, um die Herstellbarkeit des Ventilglieds 64 zu vereinfachen. Zwischen der Dichtfläche 70 und dem Kopf 68 mit den Führungsabschnitten 74 ist vorzugsweise eine Ringnut 72 vorgesehen. Durch die Ringnut 72 wird das Öffnungsverhalten des Ventilglieds 64 verbessert, indem der in Öffnungsrichtung wirkende Druck auf die Dichtfläche 70 wirken kann, und damit die Befüllung des Pumpenarbeitsraums 24 verbessert. Außerdem wird das Verschleißverhalten der Dichtfläche 70 durch die Ringnut 72 verbessert, indem der Verschleiß der Dichtfläche 70 an der Ringnut 72 gestopt wird.

Das Ventilglied 64 ist mit seinem Schaft 66 im ersten Bohrungsabschnitt 46a des Ventilgehäuses 42 mit geringem Spiel verschiebbar geführt. Der erste Bohrungsabschnitt 46a bildet somit eine Führungsbohrung für den Schaft 66 des Ventilglieds 64. Außerdem ist das Ventilglied 64 über seine Führungsabschnitte 74 mit größerem Spiel im fünften Bohrungsabschnitt 46e des Ventilgehäuses 42 geführt. Durch die Führung des Ventilglieds 64 über seine Führungsabschnitte 74 im fünften Bohrungsabschnitt 46e wird sichergestellt, dass sich das Ventilglied 64 bei seiner Bewegung, insbesondere bei seiner Schließbewegung, mit seiner Längsachse 65 bezüglich der Längsachse 47 der Bohrung 46 und damit des Ventilsitzes 46c nur sehr gering verkippen kann, so dass eine gleichmäßige Anlage der Dichtfläche 70 des Ventilglieds 64 am Ventilsitz 46c bei der Schließbewegung sichergestellt ist. Die mögliche Verkippung der Längsachse 65 des Ventilglieds 64 bezüglich der Längsachse 47 der Bohrung 46 ist durch die Führungsabschnitte 74 beispielsweise auf maximal etwa 0,5°, vorzugsweise auf maximal etwa 0,25° begrenzt. Der Winkel α, unter dem die Mantelfläche des Ventilsitzes 46c zur Längsachse 47 geneigt ist, weicht ab von dem Winkel δ, unter dem die Mantelfläche der Dichtfläche 70 des Ventilglieds 64 zur Längsachse 47 geneigt ist. Der Winkel α kann dabei etwas größer sein als der Winkel δ, wobei die Differenz relativ gering sein kann und beispielsweise nur einige Winkelgrade oder nur etwa 1° betragen kann.

Am Ventilglied 64 greift wie in Figur 2 dargestellt eine in Schließrichtung auf dieses wirkende Schließfeder 80 an, die sich einerseits am Pumpenkolben 20 und andererseits an der dem Pumpenkolben 20 zugewandten Stirnseite des Kopfes 68 des Ventilglieds 64 abstützt. Die Schließfeder 80 ist beispielsweise als Schraubendruckfeder ausgebildet und ist auf den Zapfen 78 am Ventilglied 64 aufgesteckt und wird durch diesen zentriert.

Das Ventilglied 64 ist in seiner Öffnungsrichtung von dem über die Zulaufkanäle 50 dem zweiten Bohrungsabschnitt 46b zugeführten, durch die Förderpumpe 14 erzeugten Druck beaufschlagt. Beim Saughub des Pumpenkolbens 20 herrscht im Kraftstoffzulauf ein durch die Förderpumpe 14 erzeugter höherer Druck als im Pumpenarbeitsraum 24, so dass das Ventilglied 64 gegen die Kraft der Schliessfeder 80 öffnet und mit seiner Dichtfläche 70 vom Ventilsitz 46c abhebt und dadurch einen ringförmigen Durchflussquerschnitt in den Pumpenarbeitsraum 24 freigibt. Im Bereich des Kopfes 68 des Ventilglieds 64 ist zwischen den Abschnitten 76 und dem fünften Bohrungsabschnitt 46e ein ausreichend großer Durchflussquerschnitt freigegeben, um ein Befüllen des Pumpenarbeitsraums 24 mit Kraftstoff zu ermöglichen. Das Einströmen des Kraftstoffs von den Zulaufkanälen 50 in den zweiten Bohrungsabschnitt 46b erfolgt dabei infolge der tangentialen Mündung der Zulaufkanäle 50 in den Bohrungsabschnitt 46b mit geringen Strömungsverlusten. Durch die tangentiale Mündung der Zulaufbohrungen 50 erhält der einströmende Kraftstoff einen Drall. Der Auslauf der Zulaufkanäle 50 im Bohrungsabschnitt 46b kann dabei gerundet sein. Somit wird eine gute Befüllung des Pumpenarbeitsraums 24 ermöglicht. Der Raum 60 zwischen dem Ventilgehäuse 42 und der Halteschraube 54 ist über die Bohrung 62 mit dem Kraftstoffzulauf 38 verbunden, so dass bei der Schließbewegung des Ventilgliedes 64 von diesem aus dem Raum 60 Kraftstoff in den Kraftstoffzulauf 38 verdrängt werden kann, wodurch ein schnelles Schließen des Saugventils 30 erreicht und ein Druckanstieg im Raum 60 vermieden wird.

Beim Saughub des Pumpenkolbens 20, bei dem dieser sich nach innen zur Antriebswelle 18 hin bewegt, öffnet das Saugventil 30, da die durch den auf das Ventilglied 64 in Öffnungsrichtung im Kraftstoffzulauf 38 wirkenden Druck bewirkte Öffnungskraft größer ist als die Kraft der Schließfeder 80 und die durch den im Pumpenarbeitsraum 24 herrschenden geringen Druck in Schließrichtung auf das Ventilglied 64 erzeugte Kraft. Beim Förderhub des Pumpenkolbens 20, bei dem dieser sich nach außen von der Antriebswelle 18 weg bewegt, schließt das Saugventil 30, da die Summe der durch den im Pumpenarbeitsraum 24 herrschenden Druck erzeugten Kraft und der Kraft der Schließfeder 80 größer ist als die Öffnungskraft auf das Ventilglied 64.

In Figur 7 ist das Saugventil 30 gemäß einem zweiten Ausführungsbeispiel dargestellt, bei dem der grundsätzliche Aufbau gleich ist wie beim ersten Ausführungsbeispiel, jedoch das Ventilgehäuse und die Halteschraube einstückig als ein Ventilgehäuse 142 ausgebildet sind. Das Ventilglied 64 des Saugventils 30 ist identisch zum ersten Ausführungsbeispiel ausgebildet und wird daher nachfolgend nicht nochmals näher beschrieben. Im Ventilgehäuse 142 ist wie beim ersten Ausführungsbeispiel beschrieben die Bohrung 46 mit den Bohrungsabschnitten 46a,46b,46c,46d und 46e angeordnet, wobei die Bohrung 46 als Sackbohrung ausgebildet ist. Das Ventilglied 64 mit seinem Schaft 66 mit geringem Spiel in der Führungsbohrung 46a geführt und mit größerem Spiel mit seinem Kopf 68 über die Führungsabschnitte 74 im Bohrungsabschnitt 46e geführt. Das Ventilgehäuse 142 ist mit einem Außengewinde versehen, mit dem es in ein entsprechendes Innengewinde der Bohrung 34 im Gehäuseteil 36 der Hochdruckpumpe eingeschraubt ist, wobei die Abdichtung der Bohrung 34 nach außen durch den Dichtring 56 erfolgt. Die Abdichtung zwischen dem Ventilgehäuse 142 und der Ringschulter 40 am Übergang der Bohrung 34 zur Zylinderbohrung 22 erfolgt gleich wie beim ersten Ausführungsbeispiel. Der Kraftstoffzulaufkanal 38 mündet in die Bohrung 34 in den das Ventilgehäuse 142 umgebenden Ringraum 52. Im Ventilgehäuse 142 sind mehrere über dessen Umfang verteilte Kraftstoffzulaufkanäle 150 ausgebildet, die einerseits am Außenmantel des Ventilgehäuses 142 und andererseits in den zweiten Bohrungsabschnitt 46b münden. Der Verlauf der Zulaufkanäle 150 ist analog zum ersten Ausführungsbeispiele, so dass diese vorzugsweise zumindest annähernd tangential in den zweiten Bohrungsabschnitt 46b münden. Die Zulaufkanäle 150 können mit ihren Längsachsen 151 zumindest annähernd senkrecht zur Längsachse 47 der Bohrung 46 verlaufen oder wie in Figur 7 dargestellt derart, dass die Längsachse 151 der Zulaufkanäle 150 mit der Längsachse 47 der Bohrung 46 zum äußeren Ende des Ventilgehäuses 142 einen spitzen Winkel bilden. Im Ventilgehäuse 142 ist außerdem eine Bohrung 162 eingebracht, die einerseits am Außenmantel des Ventilgehäuses 142 in den Ringraum 52 und andererseits in den ersten Bohrungsabschnitt 46a in den durch den Schaft 66 des Ventilglieds 64 begrenzten Raum 160 mündet. Über die Bohrung 162 ist der Raum 160 somit ständig mit dem Kraftstoffzulaufkanal 38 verbunden. Zwischen dem Ventilgehäuse 142 und der Bohrung 34 des Gehäuseteils 36 ist der Dichtring 56 eingespannt, um den Ringraum 52, in dem der von der Förderpumpe 14 erzeugte Kraftstoffzulaufdruck herrscht, nach außen abzudichten. Die Abdichtung gegen den im Pumpenarbeitsraum 24 herrschenden Hochdruck erfolgt wie beim ersten Ausführungsbeispiel zwischen dem Gehäuseteil 36 und dem Ventilgehäuse 142 durch einen erhöhten Steg an einem dieser Teile oder durch einen separaten Dichtring.

## Patentansprüche

1. Hochdruckpumpe für eine Kraftstoffeinspritzeinrichtung einer Brennkraftmaschine, mit wenigstens einem Pumpenelement (16), das einen in einer Hubbewegung angetriebenen, in einer Zylinderbohrung (22) eines Pumpengehäuseteils (36) verschiebbar geführten Pumpenkolben (20) aufweist, der in der Zylinderbohrung (22) einen Pumpenarbeitsraum (24) begrenzt, der über ein Saugventil (30) beim Saughub des Pumpenkolbens (20) mit Kraftstoff aus einem Kraftstoffzulauf (38) befüllbar ist, wobei das Saugventil (30) ein kolbenförmiges Ventilglied (64) aufweist, das zur Steuerung der Verbindung des Pumpenarbeitsraums (24) mit dem Kraftstoffzulauf (38) mit einem Ventilsitz (46c) zusammenwirkt, wobei das Ventilglied (64) in Öffnungsrichtung durch den im Kraftstoffzulauf (38) herrschenden Druck und in Schließrichtung durch den im Pumpenarbeitsraum (24) herrschenden Druck beaufschlagt ist, wobei das Ventilglied (64) einen zylindrischen Schaft (66) und einen im Querschnitt gegenüber dem Schaft (66) größeren Kopf (68) aufweist, wobei zumindest der Schaft (66) des Ventilglieds (64) in einer Führungsbohrung (46a) eines Ventilgehäuses (42;142) verschiebbar geführt ist, **dadurch gekennzeichnet, dass** zusätzlich auch der Kopf (68) des Ventilglieds (64) über an diesem ausgebildete, in Umfangsrichtung voneinander beabstandete Führungsabschnitte (74) in einer Bohrung (46e) des Ventilgehäuses (42;142) verschiebbar geführt ist, wobei zwischen den Führungsabschnitten (74) im Querschnitt gegenüber den Führungsabschnitten (74) verringerte Durchströmabschnitte (76) am Kopf (68) des Ventilglieds (64) vorgesehen sind, durch die eine Kraftstoffströmung aus dem Kraftstoffzulauf (38) in den Pumpenarbeitsraum (24) ermöglicht ist.

2. Hochdruckpumpe nach Anspruch 1, **dadurch gekennzeichnet, dass** das Ventilglied (64) an seinem Kopf (68) am Übergang zum Schaft (66) eine zumindest annähernd kegelstumpfförmige Dichtfläche (70) aufweist, mit der es mit dem Ventilsitz (46c) zusammenwirkt.

3. Hochdruckpumpe nach Anspruch 2, **dadurch gekennzeichnet, dass** am Übergang von der Dichtfläche (70) zum Kopf (68) am Ventilglied (64) eine Ringnut (72) angeordnet ist.

4. Hochdruckpumpe nach einem der Ansprüch 1 bis 3, **dadurch gekennzeichnet, dass** durch das Ventilglied (64) mit dem Stirnende von dessen in der Bohrung (46a) geführtem Schaft (66) im Ventilgehäuse (42;142) ein Raum (60;160) begrenzt wird, der ständig mit dem Kraftstoffzulauf (38) verbunden ist.

5. Hochdruckpumpe nach Anspruch 4, **dadurch gekennzeichnet, dass** der Schaft (66) des Ventilglieds (64) in einem Bereich zwischen dessen in der Führungsbohrung (46a) angeordnetem Bereich und dem Kopf (68) des Ventilglieds (64) von einer im Durchmesser gegenüber der Führungsbohrung (46a) größeren Bohrung (46b) des Ventilgehäuses (42) umgeben ist, dass der Kraftstoffzulauf (38) in die Bohrung (46b) mündet und dass der vom Schaft (66) des Ventilglieds (64) begrenzte Raum (60) über wenigstens eine Verbindungsbohrung (62) im Ventilgehäuse (42) mit der Bohrung (46b) verbunden ist.

6. Hochdruckpumpe nach Anspruch 4, **dadurch gekennzeichnet, dass** der Schaft (66) des Ventilglieds (64) in einem Bereich zwischen dessen in der Führungsbohrung (46a) angeordnetem Bereich und dem Kopf (68) des Ventilglieds (64) von einer im Durchmesser gegenüber der Führungsbohrung (46a) größeren Bohrung (46b) des Ventilgehäuses (142) umgeben ist, dass zwischen dem Ventilgehäuse (142) und einer Bohrung (34) eines Pumpengehäuseteils (36), in die das Ventilgehäuse (142) eingesetzt ist, ein Ringraum (52) gebildet ist, in den der Kraftstoffzulauf (38) mündet und dass die Bohrung (46b) und der vom Schaft (66) des Ventilglieds (64) begrenzte Raum (160) über jeweils wenigstens eine Verbindungsbohrung (150;162) mit dem Ringraum (52) verbunden sind.

7. Hochdruckpumpe nach einem der Ansprüch 1 bis 6, **dadurch gekennzeichnet, dass** am Ventilglied (64) eine Schließfeder (80) angreift, die sich vorzugsweise zumindest mittelbar am Pumpenkolben (20) abstützt.

## Claims

1. High-pressure pump for a fuel injection device of an internal combustion engine, having at least one pump element (16) which has a pump piston (20) which is driven in a reciprocating movement and which is movably guided in a cylinder bore (22) of a pump housing part (36) and which, in the cylinder bore (22), delimits a pump working space (24) which can be filled with fuel from a fuel supply (38) via a suction valve (30) during the suction stroke of the pump piston (20), with the suction valve (30) having a piston-shaped valve element (64) which interacts with a valve seat (46c) in order to control the connection of the pump working space (24) to the fuel supply (38), with the valve element (64) being acted on in the opening direction by the pressure prevailing in the fuel supply (38) and in the closing direction by the pressure prevailing in the pump working space (24), with the valve element (64) having a cylindrical shank (66) and a head (68) which is larger than the shank (66) in cross section, with at least the shank (66) of the valve element (64) being movably guided in a guide bore (46a) of a valve housing (42; 142), **characterized in that,** in addition, the head (68) of the valve element (64) is movably guided by means of guide sections (74), which are formed on said head (68) so as to be spaced apart from one another in the circumferential direction, in a bore (46e) of the valve housing (42;142), with throughflow sections (76), which are reduced in cross section in relation to the guide sections (74), being provided between the guide sections (74) on the head (68) of the valve element (64), which throughflow sections (76) serve to enable a fuel flow from the fuel supply (38) into the pump working space (24).

2. High-pressure pump according to Claim 1, **characterized in that** the valve element (64) has, on its head (68) at the transition to the shank (66), an at least approximately frustoconical sealing surface (70), by means of which said valve element (64) interacts with the valve seat (46c).

3. High-pressure pump according to Claim 2, **characterized in that** an annular groove (72) is arranged at the transition from the sealing surface (70) to the head (68) on the valve element (64).

4. High-pressure pump according to one of Claims 1 to 3, **characterized in that** the valve element (64) serves, with the face end of its shank (66) which is guided in the bore (46a), to delimit a space (60;160) in the valve housing (42;142), which space (60;160) is permanently connected to the fuel inflow (38).

5. High-pressure pump according to Claim 4, **characterized in that** the shank (66) of the valve element (64) is surrounded, in a region between its region arranged in the guide bore (46a) and the head (68) of the valve element (64), by a bore (46b), which is of greater diameter than the guide bore (46a), of the valve housing (42), **in that** the fuel supply (38) opens out into the bore (46b), and **in that** the space (60) which is delimited by the shank (66) of the valve element (64) is connected by means of at least one connecting bore (62) in the valve housing (42) to the bore (46b).

6. High-pressure pump according to Claim 4, **characterized in that** the shank (66) of the valve element (64) is surrounded, in a region between its region arranged in the guide bore (46a) and the head (68) of the valve element (64), by a bore (46b), which is of greater diameter than the guide bore (46a), of the valve housing (142), **in that** an annular space (52) is formed between the valve housing (142) and a bore (34) of a pump housing part (36) into which the valve housing (142) is inserted, into which annular space (52) the fuel supply (38) opens out, and **in that** the bore (46b) and the space (160) which is delimited by the shank (66) of the valve element (64) are connected by means of in each case at least one connecting bore (150;162) to the annular space (52).

7. High-pressure pump according to one of Claims 1 to 6, **characterized in that** a closing spring (80) engages on the valve element (64), which closing spring (80) is preferably supported at least indirectly on the pump piston (20).

## Revendications

1. Pompe haute pression pour une installation d'injection de carburant d'un moteur à combustion interne comprenant au moins un élément de pompe (16) muni d'un piston de pompe (20) guidé en coulissement en étant entraîné, suivant un mouvement de translation dans un alésage (22) d'une partie de boîtier de pompe (36), le piston délimitant une chambre de travail de pompe (24) dans l'alésage (22), cette chambre de travail se remplissant de carburant à partir d'une alimentation en carburant (38) pendant la course d'aspiration du piston de pompe (20), la soupape d'aspiration (30) comportant un organe de soupape (64) en forme de piston coopérant avec un siège de soupape (46c) pour commander la liaison de la chambre de travail de la pompe (24) avec l'alimentation en carburant (38),
l'organe de soupape (64) étant sollicité dans le sens de l'ouverture par la pression régnant dans l'alimentation en carburant (38) et dans le sens de la fermeture par la pression régnant dans la chambre de travail de pompe (24),
l'organe de soupape (64) ayant un corps cylindrique (66) et une tête (68) de section plus grande que celle du corps (66),
au moins le corps (66) de l'organe de soupape (64) étant guidé en coulissement dans un perçage de guidage (46a) d'un boîtier de soupape (42 ; 142),
**caractérisée en ce qu'**
en plus, la tête (68) de l'organe de soupape (64) est guidée en coulissement dans un perçage (46e) du boîtier de soupape (42 ; 142) par des segments de guidage (74), réalisés sur la tête et écartés les uns des autres dans la direction périphérique, et
entre les segments de guidage (74), la tête (68) de l'organe de soupape (64) comporte des segments de passage (76) de section réduite par rapport à celle des segments de guidage (74), et permettant le passage du carburant à partir de l'alimentation en carburant (38) vers la chambre de travail (24).

2. Pompe haute pression selon la revendication 1,
**caractérisée en ce que**
la tête (68) de l'organe de soupape (64) présente, à la jonction avec le corps (66), une surface d'étanchéité (70) au moins sensiblement de forme tronconique, coopérant avec le siège de soupape (46c).

3. Pompe haute pression selon la revendication 2,
**caractérisée par**
une gorge annulaire (72) réalisée à la jonction entre la surface d'étanchéité (70) et la tête (68) dans l'organe de soupape (64).

4. Pompe haute pression selon l'une des revendications 1 à 3,
**caractérisée en ce que**
l'organe de soupape (64) délimite un volume (60 ; 160) relié en permanence à l'alimentation en carburant (38) par l'extrémité frontale du corps (66) guidée dans le perçage (46a) du boîtier de soupape (42 ; 142).

5. Pompe haute pression selon la revendication 4,
**caractérisée en ce que**
dans une zone comprise entre la zone du corps (66) reçue dans le perçage de guidage (46a) et la tête (68) de l'organe de soupape (64), le corps (66) de l'organe de soupape (64) est entouré par le perçage (46b) du boîtier de soupape (42) de diamètre plus grand que celui du perçage de guidage (46a), de façon que l'alimentation en carburant (38) débouche dans le perçage (46b) et que le volume (60) délimité par le corps (66) de l'organe de soupape (64) soit relié au perçage (46b) par au moins un perçage de liaison (62) réalisé dans le boîtier de soupape (42).

6. Pompe haute pression selon la revendication 4,
**caractérisée en ce que**
dans la zone comprise entre la zone du corps (66) dans le perçage de guidage (46a) et la tête (68) de l'organe de soupape (64) le corps (66) de l'organe de soupape (64) est entouré par le perçage (46b) du boîtier de soupape (142) plus grand que le diamètre du perçage de guidage (46a), de façon à former un volume annulaire (52) entre le boîtier de soupape (142) et le perçage (34) de la partie de boîtier de pompe (36) logeant le boîtier de soupape (142), l'alimentation en carburant (38) débouchant dans ce volume annulaire et,
le perçage (46b) et le volume (160) délimité par le corps (66) de l'organe de soupape (64) sont reliés respectivement par au moins un perçage de liaison (150 ; 162) au volume annulaire (52).

7. Pompe haute pression selon l'une des revendications 1 à 6,
**caractérisée par**
un ressort de fermeture (80) appliqué à l'organe de soupape (64) qui s'appuie de préférence au moins indirectement contre le piston de pompe (20).
